# FASCICULE DE BREVET EUROPEEN

(11) **EP 1 976 401 B1**
(45) Date de publication et mention de la délivrance du brevet: **01.10.2014**
(21) Numéro de dépôt: 07717887.9
(22) Date de dépôt: 16.01.2007
(51) Int. Cl.: A41C 3/00

(54) **SOUS-VETEMENT FEMININ, NOTAMMENT SOUTIEN-GORGE, POUR LA PRATIQUE SPORTIVE**
FRAUENUNTERWÄSCHE, IM BESONDEREN BÜSTENHALTER, FÜR SPORT
WOMEN S UNDERGARMENT, PARTICULARLY A BRA, FOR PRACTISING SPORTS

(30) Priorité: 16.01.2006 FR 0600378
(43) Date de publication de la demande: 08.10.2008
(73) Titulaire: Decathlon, 59650 Villeneuve d'Ascq (FR)
(72) Inventeur: PUYAUBREAU, Céline, F-13009 Marseille (FR)
(74) Mandataire: Balesta, Pierre
(86) Numéro de dépôt international: PCT/FR2007/050655
(87) Numéro de publication internationale: WO 2007/080355

(56) Documents cités:
- EP-A2- 1 537 794
- FR-A1- 2 864 429
- GB-A- 845 173
- US-A- 4 655 224
- US-A- 5 873 767
- US-A1- 2005 266 770
- US-B1- 6 287 168

## Description

La présente invention concerne le domaine des sous-vêtements féminins, plus particulièrement destinés aux femmes lorsqu'elles pratiquent un sport.

La pratique d'un sport occasionne des mouvements du corps qui, nécessairement, se répercutent par un déplacement relatif de la poitrine, déplacement qui peut provoquer une gêne voire constituer un inconvénient majeur. C'est notamment le cas lorsqu'il s'agit d'un sport au cours duquel le corps est animé d'un mouvement répétitif, notamment la course à pied.

Les fabricants de sous-vêtements féminins ont cherché à remédier à cette difficulté en proposant des sous-vêtements réalisant un maintien plus ferme de la poitrine, par exemple à l'aide d'une armature plus renforcée ou encore en protégeant les seins dans des bonnets moulés à chaud. Néanmoins le confort obtenu par ces techniques laisse encore à désirer.

Le document US 2005/266770 concerne des soutiens-gorge comprenant une portion avec un matériau non-glissant, c'est-à-dire un matériau adhésif par friction.

Le but visé par la présente invention est de proposer un sous-vêtement féminin qui est de confection classique, c'est-à-dire dont les bonnets ne sont pas moulés à chaud et qui assure un soutien efficace et confortable de la poitrine lors de la pratique d'un sport.

Il s'agit d'un sous-vêtement féminin qui, de manière connue par le document US.4,655,224, comporte deux bonnets pour les seins ayant une paroi intérieure et éventuellement une paroi extérieure, une bande d'appui, disposée sous les bonnets et destinée à entourer le buste, deux éléments de soutien reliées d'une part aux bonnets dans le prolongement en hauteur de ceux-ci et d'autre part à un panneau arrière, un panneau médian s'étendant entre les deux bonnets et des panneaux latéraux s'étendant depuis les bonnets vers le panneau arrière.

De manière caractéristique, selon la présente invention :
a) La paroi intérieure des bonnets a dans le sens vertical une élasticité d'au plus de 60 %, et au moins 15 % de la surface de ladite paroi a une capacité d'adhérence avec la peau, et
b) le panneau médian a une élasticité horizontale d'au moins 20 %, de préférence de l'ordre de 60 à 80 %.

Dans le présent texte, il est question de bonnets pour désigner, de manière générale, la zone du sous-vêtement qui est destinée à accueillir le sein, cette zone ayant une configuration tridimensionnelle et/ou étant réalisée dans un matériau adéquat pour épouser et soutenir le sein.

De préférence chaque panneau latéral s'étend en partie sous un bonnet, au moins jusqu'au tiers externe dudit bonnet et possède dans la partie qui s'étend sous la partie basse du bonnet, une élasticité verticale réduite, étant au plus de 60 %.

C'est la combinaison de ces différentes caractéristiques qui permet d'obtenir une amélioration substantielle du soutien et du confort des seins lors de la pratique du sport. S'agissant de la capacité d'adhérence, il n'est bien sûr pas question de faire adhérer la paroi intérieure du bonnet sur la peau mais simplement d'obtenir, grâce notamment à un fort coefficient de frottement avec la peau, un effet anti-glissement entre la paroi intérieure et la peau. Cet effet anti-glissement, en lien avec l'élasticité réduite, dans le sens vertical, du matériau constituant la paroi intérieure du bonnet et de préférence celui de la partie du panneau latéral se trouvant sous la partie basse du bonnet correspondant, contrarie le déplacement vertical du sein, vers le haut et/ou vers le bas, intervenant lors de la pratique du sport. La présence du panneau médian ayant une bonne élasticité horizontale ne contrarie pas l'ouverture de la cage thoracique et facilite la respiration.

Selon une variante de réalisation, la capacité d'adhérence de la paroi intérieure des bonnets est due à la présence d'une matière à fort coefficient de frottement avec la peau, notamment de type silicone, laquelle matière se présente soit sous la forme de plots, de vaguelettes ou d'une enduction complète, déposés sur le panneau dans lequel est formée la paroi intérieure du bonnet soit sous forme de fils intervenant dans la fabrication dudit panneau.

On connaît déjà, dans le domaine de la lingerie féminine, la mise en oeuvre du silicone, y compris pour sa capacité d'adhérence, notamment sous la forme de bande anti-glissement pour les chaussettes, bas et collants.

Selon un mode de réalisation de la variante ci-dessus, dans laquelle la matière à fort coefficient de frottement est appliquée sous forme de plots ou vaguelettes, chaque plot ou vaguelette a une surface unitaire de 1 à 30 mm² et les plots ou vaguelettes sont espacés les uns des autres de manière à garder au matériau sur lequel ils sont appliqués toutes ses capacités de respirabilité, incluant la perméabilité à la transpiration.

Selon une variante de réalisation, dans la partie supérieure de chaque bonnet, au moins 20 % de la surface de la paroi intérieure présente la capacité d'adhérence avec la peau. Cette disposition particulière permet de limiter au maximum le déplacement du sein vers le bas, grâce à l'effet anti-glissement de la partie supérieure du bonnet qui va à l'encontre de ce déplacement.

Selon une variante de réalisation, l'ensemble constitué par les éléments de soutien et le panneau arrière a, dans le sens vertical, une élasticité qui est au plus de 60 %. C'est, dans ce cas, toute la structure du sous-vêtement, allant d'un côté à l'autre de la bande d'appui, constituée par le panneau arrière, l'élément de soutien, la paroi intérieure des bonnets et la partie du panneau latéral se trouvant sous la partie basse du bonnet, qui présente cette élasticité d'au plus 60 % dans le sens vertical.

Selon une variante de réalisation, un panneau latéral s'étend sous un bonnet jusqu'au panneau médian.

Selon une variante de réalisation, un panneau latéral ou une portion de panneau latéral s'étend sur une partie latérale du bonnet, ayant une élasticité réduite dans le sens horizontal. Cette disposition a pour but de limiter le déplacement transversal externe du sein.

Selon une variante de réalisation, le sous-vêtement comporte une pièce de liaison ayant, dans le sens vertical, une élasticité réduite, qui est au plus de 15 %, ladite pièce de liaison présentant deux portions de côté formant la liaison entre les éléments de soutien et la bande d'appui et une portion transversale reliant lesdites portions de côté au-dessus des bonnets en sorte qu'elle s'applique sur le haut de la poitrine. Du fait de son élasticité verticale réduite, la portion transversale de cette pièce de liaison permet de limiter le rebond des seins lors de la pratique du sport.

La présente invention sera mieux comprise à la lecture de la description qui va être faite de trois exemples de réalisation d'un sous-vêtement pour la pratique sportive, illustré par le dessin annexé dans lequel :
- la figure 1 est une représentation schématique vue de face, uniquement de la partie avant d'un premier exemple de soutien-gorge,
- la figure 2 est une représentation schématique vue de face de la partie avant d'un second exemple,
- la figure 3 est une représentation schématique, vue de face, de la partie avant d'un troisième exemple.

Le sous-vêtement de la présente invention est de construction classique, la conformation tridimensionnelle des bonnets résultant de la confection et non pas d'un moulage à chaud du matériau utilisé.

Selon le premier exemple de réalisation, le soutien-gorge 1, illustré à la figure 1, comporte deux bonnets 2, prolongés vers le haut par deux éléments de soutien 3 et séparés l'un de l'autre par un panneau médian 4. Il comporte également une bande d'appui 5, élastique, qui est disposée transversalement sous les bonnets 2 et sous le panneau médian 4 et qui est destinée à enserrer le buste. De plus, il comporte deux panneaux latéraux 6 qui s'étendent depuis les bonnets 2 vers l'arrière. Chacun de ces panneaux latéraux 6 s'étend en partie sous un bonnet 2, au moins jusqu'au tiers externe de celui-ci. Dans le premier exemple illustré à la figure 1, chaque panneau latéral 6 a son bord avant 6a qui jouxte le panneau médian 4 et se trouve sensiblement à égale distance entre le plan central PP' du bonnet 2 et le plan médian QQ' du soutien-gorge 1.

Le panneau médian 4 est élastique à la fois verticalement et horizontalement, avec une élasticité horizontale qui est d'au moins 20 % et de préférence de 60 à 80 %. C'est cette élasticité horizontale qui permet le déplacement relatif des seins, par rapport au plan médian QQ', lors de l'ouverture de la cage thoracique provoquée par la respiration.

Dans sa partie inférieure 6b, sous la partie basse du bonnet, chaque panneau latéral 6 possède, dans le sens vertical, une élasticité qui est au plus de 60 %. Dans la partie 6c, sur le côté externe du bonnet 2, chaque panneau latéral a une élasticité horizontale réduite, par exemple inférieure à 15 %. Les deux parties 6b et 6c peuvent faire partie du même panneau latéral 6, comme illustré ou éventuellement de deux panneaux latéraux distincts.

Dans le cas où le bord avant 6a du panneau latéral 6 s'arrête au plan central PP' du bonnet 2, la zone qui s'étend entre ledit bord avant 6a et le panneau médian 4 peut être réalisée dans un matériau identique à celui formé pour la face intérieure du bonnet 2. Eventuellement, le panneau médian 4 peut être prolongé pour occuper totalement cette zone.

Quant au bonnet 2, il a une configuration tridimensionnelle obtenue par assemblage, lors de la confection, de deux panneaux de configuration adéquate, selon une ligne d'assemblage. Sur les figures, la ligne d'assemblage s'étend du bord interne inférieur du bonnet jusqu'au bord externe supérieur. Ceci n'est bien sûr pas limitatif. Sa paroi intérieure a dans le sens vertical une élasticité qui est au plus de 60 %. De plus, au moins 15 % de la surface totale de ladite paroi a une capacité d'adhérence avec la peau, étant pourvue de vaguelettes de silicone ayant chacun une dimension de l'ordre de 24 mm². La distance entre chaque vaguelette est de l'ordre de quelques mm de manière à ne pas diminuer significativement la respirabilité dudit matériau. La répartition des vaguelettes peut être une répartition homogène sur toute la paroi intérieure du bonnet 2. Il peut également s'agir d'une répartition différenciée, en particulier pour privilégier la partie supérieure 2a du bonnet 2, par rapport à la partie inférieure. Ceci a pour but d'éviter l'étirement de la peau qui se trouve au-dessus du sein, étirement qui a tendance naturellement à se produire du fait du poids de celui-ci et qui est encore amplifié lors des déplacements verticaux du sein lors de la pratique sportive.

La capacité d'adhérence du matériau constituant la paroi intérieure du bonnet peut être obtenue par d'autres voies que des plots ou vaguelettes de silicone. Il peut s'agir de fils textiles à base de silicone ou d'élastomère ou encore enduit de silicone ou d'élastomère, mis en oeuvre lors de la fabrication du panneau textile constituant la paroi intérieure du bonnet. Bien sûr, toute matière ayant un fort coefficient de frottement avec la peau et apportant une capacité d'adhérence analogue à celle du silicone peut convenir dans le cadre de la présente invention.

Dans le second exemple illustré à la figure 2, le soutien-gorge 10 diffère de celui du premier exemple par les points suivants.

Le bord avant 16a du panneau latéral 16 s'arrête au plan central PP' du bonnet 12. La zone 17 qui s'étend entre ce bord avant 16a et le bord adjacent 14a du panneau médian 14 est réalisé dans un matériau textile conforme à celui de la paroi intérieure du bonnet 12.

Le panneau latéral 16 comporte un prolongement 16b qui recouvre latéralement le bonnet 12, ce qui a pour effet de conforter la rigidité verticale et horizontale de la structure du soutien-gorge 10.

Le troisième exemple de réalisation qui est illustré à la figure 3 comporte les mêmes constituants que le soutien-gorge 1 du premier exemple, avec les deux bonnets 32, le panneau médian 34, les éléments de soutien 33, les deux panneaux latéraux 36 et la bande d'appui 35. Tous ces constituants ont les mêmes caractéristiques que ceux qui ont été décrits ci-dessus dans le cadre du premier exemple de soutien-gorge 1. Le sous-vêtement 30 comporte de plus une pièce 38 de liaison. Cette pièce 38 présente, dans le sens vertical, une élasticité réduite qui est inférieure à 40%. Par contre, son élasticité, dans le sens horizontal peut être du même ordre que celle des panneaux latéraux 36.

La pièce de liaison 38 présente deux portions de côté 39. Chacune de ces portions de côté 39 est reliée à la bande d'appui 35 par son extrémité inférieure 39a et à un élément de soutien 33 par son extrémité supérieure 39b. Les deux portions de côté 39 de cette pièce de liaison 38 sont reliées l'une à l'autre par une portion transversale 40 qui s'étend au-dessus des deux bonnets 32, en sorte que, lorsque le sous-vêtement 30 est posé sur l'utilisatrice, cette portion transversale 40 s'applique sur le haut de la poitrine. Cette pièce de liaison 38, grâce notamment à l'élasticité verticale réduite de sa portion transversale 40, permet de limiter le rebond des seins lors de la pratique sportive.

Il a été question dans la description ci-dessus de paroi intérieure du bonnet. En pratique le bonnet peut être formé d'une seule couche textile qui constitue cette paroi intérieure. Cependant le bonnet peut aussi comporter une paroi extérieure venant au-dessus de la paroi intérieure et étant assemblée à celle-ci lors de la confection selon les mêmes lignes d'assemblage, notamment par couture, avec les autres panneaux : panneau médian et panneau latéral. De préférence, dans ce cas, la paroi extérieure, qui a une surface de dimension inférieure à celle de la paroi intérieure et a une élasticité supérieure à l'élasticité de la paroi intérieure. Lorsque le sein est placé à l'intérieur du bonnet, il occupe le volume délimité par la paroi intérieure, ce qui a pour effet de repousser la paroi extérieure, puisque celle-ci délimite un volume plus faible. La paroi extérieure est alors mise en extension et exerce, par réaction, une certaine force de compression, uniforme, sur la paroi intérieure et donc sur le sein. Cette compression contribue à plaquer la paroi intérieure contre le sein et à augmenter la capacité d'adhérence de ladite paroi avec la peau.

Les valeurs d'élasticité, qui sont données dans le présent texte pour les panneaux textiles, sont mesurées sur la base de la norme internationale ASTM D 2594.

## Revendications

1. Sous-vêtement féminin (1) comportant deux bonnets (2) pour les seins ayant une paroi intérieure et éventuellement une paroi extérieure, une bande d'appui (5), disposée sous les bonnets (2) et destinée à entourer le buste, deux éléments de soutien (3) reliées d'une part aux bonnets (2) dans le prolongement en hauteur de ceux-ci et d'autre part à un panneau arrière, un panneau médian (4) s'étendant entre les deux bonnets (2) et des panneaux latéraux (6) s'étendant depuis les bonnets (2) vers le panneau arrière, **caractérisé en ce que** :
a) la paroi intérieure des bonnets (2) a dans le sens vertical une élasticité mesurée sur la base de la norme internationale ASTM D 2594 d'au plus 60%, et au moins 15% de la surface de ladite paroi a une capacité d'adhérence avec la peau, et
b) le panneau médian (4) a une élasticité horizontale mesurée sur la base de la norme internationale ASTM D 2594 d'au moins 20%, de préférence de l'ordre de 60 à 80%.

2. Sous-vêtement selon la revendication 1 **caractérisé en ce que** la capacité d'adhérence de la paroi intérieure des bonnets (2) est due à la présence d'une matière à fort coefficient de frottement avec la peau, notamment de type silicone.

3. Sous-vêtement selon la revendication 2 **caractérisé en ce que** la matière adhérente se présente sous la forme de plots, de vaguelettes ou d'enduction continue déposés sur le panneau dans lequel est formée la paroi intérieure du bonnet ou sous forme de fils intervenant dans la fabrication dudit panneau.

4. Sous-vêtement selon la revendication 3 **caractérisé en ce que** la matière adhérente étant appliquée sous forme de plots ou de vaguelettes, chaque plot ou vaguelette a une surface unitaire de 1 à 30 mm² et les plots ou vaguelettes sont espacés les uns des autres de manière à garder au matériau sur lequel ils sont appliqués toutes ses capacités de respirabilité.

5. Sous-vêtement selon l'une des revendications 1 à 4 **caractérisé en ce que**, dans la partie supérieure (2a) de chaque bonnet (2), au moins 20 % de la surface de la paroi intérieure présente la capacité d'adhérence avec la peau.

6. Sous-vêtement selon l'une des revendications 1 à 5 **caractérisé en ce que** chaque panneau latéral (6) s'étend en partie sous un bonnet (2), au moins jusqu'au tiers externe dudit bonnet (2) et possède dans la partie (6b) qui s'étend sous la partie basse du bonnet (2), une élasticité verticale mesurée sur la base de la norme internationale ASTM D 2594 d'au plus 60%.

7. Sous-vêtement selon l'une des revendications 1 à 6 **caractérisé en ce que** les éléments de soutien (3) ont, dans le sens vertical, une élasticité réduite mesurée sur la base de la norme internationale ASTM D 2594 qui est au plus de 60 %.

8. Sous-vêtement selon l'une des revendications 1 à 7 **caractérisé en ce qu'**un panneau latéral (6) s'étend sous un bonnet jusqu'au panneau médian.

9. Sous-vêtement selon l'une des revendications 1 à 8 **caractérisé en ce qu'**un panneau latéral ou une portion de panneau latéral s'étend sur le côté externe du bonnet, ayant une élasticité réduite dans le sens horizontal.

10. Sous-vêtement selon l'une des revendications 1 à 9 **caractérisé en ce qu'**il comporte une pièce de liaison (38) ayant, dans le sens vertical, une élasticité mesurée sur la base de la norme internationale ASTM D 2594 qui est au plus de 45 %, ladite pièce de liaison (38) présentant deux portions de côté (39) formant la liaison entre les éléments de soutien (33) et la bande d'appui (35) et une portion transversale (40) reliant lesdites portions de côté (39) au-dessus des bonnets (32) en sorte qu'elle s'applique sur le haut de la poitrine.

11. Sous-vêtement selon l'une des revendications 1 à 10 **caractérisé en ce que** chaque bonnet (2) comporte une paroi extérieure qui a une surface de dimension inférieure à celle de la paroi intérieure et a une élasticité supérieure à l'élasticité de la paroi intérieure.

## Patentansprüche

1. Damenwäschestück (1), umfassend zwei Cups (2) für die Brüste, die eine Innenwand und eventuell eine Außenwand haben, ein Auflageband (5), das unter den Cups (2) angeordnet und dazu bestimmt ist, den Oberkörper zu umschließen, zwei Stützelemente (3), die einerseits mit den Cups (2) in der Höhenverlängerung dieser und andererseits mit einem hinteren Teil verbunden sind, ein Mittelteil (4), das zwischen den beiden Cups (2) verläuft, sowie Seitenteile (6), die sich von den Cups (2) zu dem hinteren Teil erstrecken, **dadurch gekennzeichnet, dass**:
a) die Innenwand der Cups (2) in vertikaler Richtung eine auf der Grundlage der internationalen Norm ASTM D 2594 gemessene Elastizität von höchstens 60 % aufweist und wenigstens 15 % der Oberfläche der Wand eine Fähigkeit zur Haftung mit der Haut aufweist und
b) das Mittelteil (4) eine auf der Grundlage der internationalen Norm ASTM D 2594 gemessene horizontale Elastizität von wenigstens 20 %, vorzugsweise in der Größenordnung von 60 bis 80 % aufweist.

2. Wäschestück nach Anspruch 1, **dadurch gekennzeichnet, dass** die Haftfähigkeit der Innenwand der Cups (2) durch das Vorliegen eines Materials mit hohem Reibungskoeffizienten mit der Haut, insbesondere vom Typ Silikon bedingt ist.

3. Wäschestück nach Anspruch 2, **dadurch gekennzeichnet, dass** das Haftmaterial in Form von Plättchen, kleinen Wellen oder einer durchgehenden Beschichtung, die auf dem Teil, in dem die Innenwand des Cups ausgebildet ist, aufgebracht sind, oder in Form von bei der Herstellung des Teils eingesetzten Fäden vorliegt.

4. Wäschestück nach Anspruch 3, **dadurch gekennzeichnet, dass** wenn das Haftmaterial in Form von Plättchen oder von kleinen Wellen aufgebracht ist, jede(s) Plättchen oder kleine Welle eine Einzelfläche von 1 bis 30 mm² aufweist und die Plättchen oder kleinen Wellen derart voneinander beabstandet sind, dass alle Fähigkeiten der Atmungsaktivität des Materials, auf das sie aufgebracht sind, bewahrt bleiben.

5. Wäschestück nach einem der Ansprüche 1 bis 4, **dadurch gekennzeichnet, dass** in dem oberen Teil (2a) eines jeden Cups (2) wenigstens 20 % der Oberfläche der Innenwand die Fähigkeit zur Haftung mit der Haut aufweisen.

6. Wäschestück nach einem der Ansprüche 1 bis 5, **dadurch gekennzeichnet, dass** jedes Seitenteil (6) sich teilweise unter einem Cup (2), wenigstens bis zum äußeren Drittel des Cups (2) erstreckt und in dem Teil (6b), der unter dem unteren Teil des Cups (2) verläuft, eine auf der Grundlage der internationalen Norm ASTM D 2594 gemessene vertikale Elastizität von höchstens 60 % besitzt.

7. Wäschestück nach einem der Ansprüche 1 bis 6, **dadurch gekennzeichnet, dass** die Stützelemente (3) in vertikaler Richtung eine auf der Grundlage der internationalen Norm ASTM D 2594 gemessene reduzierte Elastizität aufweisen, die höchstens 60 % beträgt.

8. Wäschestück nach einem der Ansprüche 1 bis 7, **dadurch gekennzeichnet, dass** ein Seitenteil (6) sich unter einem Cup bis zu dem Mittelteil erstreckt.

9. Wäschestück nach einem der Ansprüche 1 bis 8, **dadurch gekennzeichnet, dass** ein Seitenteil oder ein Seitenteilabschnitt über die Außenseite des Cups verläuft, die eine in horizontaler Richtung reduzierte Elastizität aufweist.

10. Wäschestück nach einem der Ansprüche 1 bis 9, **dadurch gekennzeichnet, dass** es ein Verbindungsstück (38) umfasst, das in vertikaler Richtung eine auf der Grundlage der internationalen Norm ASTM D 2594 gemessene Elastizität aufweist, die höchstens 45 % beträgt, wobei das Verbindungsstück (38) zwei Seitenabschnitte (39), welche die Verbindung zwischen den Stützelementen (33) und dem Auflageband (35) bilden, sowie einen Querabschnitt (40) aufweist, welcher die Seitenabschnitte (39) oberhalb der Cups (32) verbindet, so dass er sich an den oberen Teil der Brust anlegt.

11. Wäschestück nach einem der Ansprüche 1 bis 10, **dadurch gekennzeichnet, dass** jeder Cup (2) eine Außenwand umfasst, die eine Fläche mit kleinerer Abmessung als die Innenwand hat und eine größere Elastizität als die Innenwand aufweist.

## Claims

1. A feminine undergarment (1) with two cups (2) for the breasts, with an inner wall and possibly an outer wall, a contact strip (5), positioned under the cups (2) and intended to circle the bust, two support elements (3) attached firstly to the cups (2) in the upward extension of the latter and secondly to a rear panel, a middle panel (4) lying between the two cups (2), and side panels (6) extending from the cups (2) to the rear panel, **characterised in that**:
a) in the vertical direction, the inner wall of the cups (2) has an elasticity, measured on the basis of the internationale ASTM D 2594 standard, of 60% at most, and at least 15% of the surface of the said wall has an ability to adhere to the skin, and
b) the middle panel (4) has a horizontal elasticity, measured on the basis of the internationale ASTM D 2594 standard, of at least 20%, preferably of the order of 60% to 80%.

2. An undergarment according to claim 1, **characterised in that** the adherence capacity of the inner wall of the cups (2) is due to the presence of a material that has a high friction coefficient with the skin, in particular of the silicone type.

3. An undergarment according to claim 2, **characterised in that** the adhering material comes in the form of studs, wavelets or a continuous coating deposited onto the panel from which the inner wall of the cup is formed, or in the form of threads inserted during the manufacture of the said panel.

4. An undergarment according to claim 3, **characterised in that** with the adhering material being applied in the form of studs or wavelets, each stud or wavelet has a unit area of 1 to 30 mm², and the studs or wavelets are spaced in relation to each other so as to retain the full breathing capacity of the material to which they are applied.

5. An undergarment according to one of claims 1 to 4, **characterised in that**, in the upper part (2a) of each cup (2), at least 20% of the surface of the inner wall has this capacity to adhere to the skin.

6. An undergarment according to one of claims 1 to 5, **characterized in that** each side panel (6) extends partially under a cup (2), at least up to two-thirds of the outside of the said cup (2), and has a vertical elasticity, measured on the basis of the international ASTM D 2594 standard, of 60% at most in the part (6b) that extends under the bottom part of the cup (2).

7. An undergarment according to one of claims 1 to 6, **characterised in that**, in the vertical direction, the support elements (3) have a reduced elasticity, measured on the basis of the internationale ASTM D 2594 standard, that is 60% at most.

8. An undergarment according to one of claims 1 to 7, **characterised in that** a side panel (6) extends under a cup up to the middle panel.

9. An undergarment according to one of claims 1 to 8, **characterised in that** a side panel or a portion of side panel extends on the outside of the cup, with a reduced elasticity in the horizontal direction.

10. An undergarment according to one of claims 1 to 9, **characterised in that** it includes a linking piece (38) with an elasticity in the vertical direction, measured on the basis of the international ASTM D 2594 standard, that is 45% at most, with the said linking piece (38) having two side portions (39) forming the link between the support elements (33) and the contact strip (35) and a transverse portion (40) connecting the said side portions (39) above the cups (32) so that it is applied against on the top of the breast.

11. An undergarment according to one of claims 1 to 10, **characterised in that** each cup (2) includes an outer wall that has a surface whose dimensions are less than those of the inner wall, and has an elasticity that is greater than the elasticity of the inner wall.
